# EUROPÄISCHE PATENTSCHRIFT

(11) **EP 4 148 749 B1**
(45) Veröffentlichungstag und Bekanntmachung des Hinweises auf die Patenterteilung: **12.06.2024**
(21) Anmeldenummer: 22190504.5
(22) Anmeldetag: 16.08.2022
(51) Int. Cl.: H01B 13/08, G09F 3/20, B65H 35/00

(54) **VERFAHREN UND VORRICHTUNG ZUM AUTOMATISCHEN AUFBRINGEN EINES EINSEITIG KLEBENDEN KLEBEBANDES AUF EINEM KABEL ODER KABELENDE**
METHOD AND DEVICE FOR AUTOMATICALLY APPLYING A SINGLE-SIDED ADHESIVE TAPE TO A CABLE OR CABLE END
PROCÉDÉ ET DISPOSITIF PERMETTANT D'APPLIQUER AUTOMATIQUEMENT UNE BANDE ADHÉSIVE D'UNE SEULE FACE À UN CÂBLE OU À UNE EXTRÉMITÉ DE CÂBLE

(30) Priorität: 26.08.2021 DE 102021122095
(43) Veröffentlichungstag der Anmeldung: 15.03.2023
(73) Patentinhaber: Feinwerktechnik Otto Harrandt GmbH, 71397 Leutenbach-Nellmersbach (DE)
(72) Erfinder: Treede, Jan, 71397 Leutenbach-Nellmersbach (DE)
(74) Vertreter: Kramer Barske Schmidtchen Patentanwälte PartG mbB

(56) Entgegenhaltungen:
- WO-A1-2020/078526
- US-A1- 2019 131 780
- Tachit: "INSTRUCTION MANUAL AND PARTS LIST FOR TACH-IT Z-CUT 2 CAROUSEL DEFINITE LENGTH PRESSURE SENSITIVE TAPE DISPENSER", , 22. Januar 2004 (2004-01-22), Seiten 1-15, XP093013025, Gefunden im Internet: URL:https://tach-it.com/wp-content/uploads /2017/08/model-z-cut-2-instruction-manual- and-parts-list.pdf [gefunden am 2023-01-11]

## Beschreibung

### Technisches Gebiet

Die vorliegende Erfindung betrifft ein Verfahren zum automatischen Aufbringen eines einseitig klebenden Klebebandes auf einem Kabel oder Kabelende und eine Vorrichtung zur Durchführung eines solchen Verfahrens.

### Hintergrund

Bei der Konfektionierung von Kabel wie insbesondere Elektrokabel oder Kabel zur Signalübertragung sind Kabelabschnitte und insbesondere Kabelenden mit einem Klebeband zu umwickeln. Das Umwickeln erfolgt auch heutzutage größtenteils noch händisch. Entsprechend sind die Kosten und der Zeitbedarf für diese Tätigkeiten relativ hoch.

Der vorliegenden Erfindung liegt das technische Problem zugrunde, die Effizienz beim Umwickeln eines Kabels oder eines Kabelendes mit einem Klebeband zu verbessern.

### Zusammenfassung der Offenbarung

Dieses technische Problem wird durch ein Verfahren zum automatischen Aufbringen eines einseitig klebenden Klebebandes auf einem Kabel, insbesondere einem Kabelende, gelöst, bei dem ein freies Klebebandende eines auf einer passiven Haspel befindlichen einseitigen Klebebandes bzw. Tapes maschinell ergriffen und gezogen wird, so dass ein Klebebandstück zumindest bereichsweise auf einer Ablageeinrichtung positioniert wird und die Klebeseite des Klebebandes nach oben zeigt. Dann erfolgt ein Schnitt und zwischen dem Bereich, in dem das Klebeband geklemmt wird, und der Ablageeinrichtung, so dass ein auf der Ablageeinrichtung positionierter Klebebandzuschnitt bereitgestellt wird, dessen Klebeseite nach oben zeigt. Mittels einer Rolle wird der Klebebandzuschnitt an der Klebeseite aufgenommen und neben einem Führungsspalt, in dem der zu umklebende Kabelbereich liegt, positioniert. Dann erfolgt ein Andrücken des Überstands an den zu umklebenden Kabelbereich durch ein Andrückwerkzeug. Zudem wird die Rolle um den zu umklebenden Kabelbereich derart bewegt, dass das das Klebeband auf dem Kabel angedrückt wird.

Erfindungsgemäß sind folgende Verfahrensschritte umfasst:
Zuerst wird ein auf einer passiven Haspel aufgerolltes Klebeband bereitgestellt, das ein frei liegendes Klebebandende aufweist. Das freie Klebebandende wird von einer beweglichen Greifeinrichtung erfasst und von der Haspel wegbewegt, wodurch ein Klebebandstück mit vorbestimmter Länge abgerollt wird und zumindest bereichsweise auf einer Ablageeinrichtung positioniert wird. Hierbei zeigt die klebende Klebebandseite des Klebebands nach oben.

Das Klebeband wird dann zwischen der Ablageeinrichtung und der passiven Haspel festgeklemmt. Daraufhin wird das Klebeband zwischen dem Bereich, in dem das Klebeband geklemmt ist, und der Ablageeinrichtung, durchschnitten. Als Ergebnis ist ein auf der Ablageeinrichtung positionierter Klebebandzuschnitt bereitgestellt, dessen klebende Klebebandseite nach oben zeigt.

Weiterhin wird ein Kabel bereitgestellt, das ein Kabelende und einen zu umklebenden Kabelbereich aufweist. Mittels einer Kabelfixiereinrichtung wird, von dem Kabelende aus gesehen in einem Abstand hinter dem zu umklebenden Kabelbereich, das Kabel festgehalten.

Zudem wird vorzugsweise eine bewegliche Buchse über das Kabelende geschoben, sodass zwischen der Kabelfixiereinrichtung und der Buchse ein Führungsspalt ausgebildet wird, in dem sich der zu umklebende Kabelbereich befindet.

Die Buchse weist vorzugsweise in einem Buchseninnenhohlraum einen Anschlag zum Anstoßen des Stirnendes des zu umklebenden Kabelbereichs auf und der Anschlag ist beispielsweise durch ein sich konzentrisch verengendes Loch gebildet ist. Somit wird die Buchse beispielsweise soweit an das Stirnende des zu umklebenden Kabelbereichs geschoben, bis dieses an die sich konzentrisch verengende Buchseninnenwand anschlägt. Durch die konzentrische Buchseninnenwand können Kabelenden mit verschiedenen Kabeldurchmessern je nach Bedarf mit einem passenden Wickel- bzw. Führungsspalt angestoßen werden.

Eine Rolle wird auf der klebenden Klebebandseite des auf der Ablageeinrichtung befindlichen Klebebandzuschnitts positioniert und abgerollt. Das Abrollen der Rolle auf dem Klebebandzuschnitt erfolgt nur über einen Teilbereich des Klebebandzuschnitts, wodurch der Klebebandzuschnitt an der Rolle anhaftet und ein von der Rolle radial nach außen erstreckenden Überstand des Klebebandzuschnitts absteht. Grundsätzlich ist der Überstand des Tapes von der Rolle vom Durchmesser des Kabels und der Länge des aufzubringenden Tapes bzw. Klebebandes unabhängig. Vorzugsweise beträgt der Überstand mindestens 5 mm, vorzugsweise mindestens 10 mm. Damit ist eine prozesssichere Fixierung durch ein Andrückwerkzeug gewährleistet.

Daraufhin wird die Rolle von der Ablageeinrichtung mit dem daran anhaftenden Klebebandzuschnitts wegbewegt und mit dem auf der Rolle anhaftenden Klebebandzuschnitt neben dem zu umklebenden Kabelbereich positioniert, vorzugsweise neben dem Führungsspalt.

Nun wird die Rolle an den zu umklebenden Kabelbereich seitlich herangeführt. Dabei kommt der Überstand nahe dem zu umklebenden Kabelbereich zu liegen und die klebende Klebebandseite des Überstands ist dem zu umklebenden Kabelbereich zugewandt. Es erfolgt ein Andrücken des Überstands an den zu umklebenden Kabelbereich durch ein Andrückwerkzeug.

Daraufhin wird die Rolle um den zu umklebenden Kabelbereich derart herumbewegt, dass das Klebeband mittels der Rolle auf dem Kabel abgerollt und angedrückt wird.

Durch das erfindungsgemäße Verfahren ist es nunmehr erstmals möglich, das Herstellen eines Klebebandstreifens mit vorbestimmter Länge als auch das Aufbringen des abgelängten Klebebandstreifens zu automatisieren. Insbesondere ist trotz des einseitig klebenden Klebebandstreifens dessen Handhabung durch Maschinen möglich. Somit kann insbesondere das Abisolieren eines Kabelendes in schneller Taktung ohne händischen Eingriff von Menschen durchgeführt werden.

Das einseitig klebende Klebeband kann auf der klebenden Seite eine anhaftende Lage, einen sog. "Liner", aufweisen. Durch die Verwendung eines Liners kann ein Verkleben des auf der Klebebandrolle aufgewickelten Klebebands verhindert werden. Der Liner wirkt wie eine Zwischenschicht zwischen den Wicklungen der Klebebandrolle und kann so ein Zusammenkleben der Wicklungen der Klebebandrolle verhindern. Ein Zusammenkleben der Wicklungen kann beim Abwickeln des Klebebands von der Klebebandrolle zu einem seitlichen Ausfransen des Klebebands führen.

In dem beispielhaften Fall, dass bei dem erfindungsgemäßen Verfahren ein einseitig klebendes Klebeband mit Liner verwendet wird, so umfasst das Verfahren den zusätzlichen Schritt des Entfernens des Liners von dem Klebeband. Der Liner wird von dem Klebeband entfernt, bevor das Klebebandstück zumindest bereichsweise auf der Ablageeinrichtung positioniert wird. Der entfernte Liner kann beispielsweise auf einer separaten Rolle für die Entsorgung aufgewickelt werden oder mithilfe einer Trenneinrichtung in kleine Schnipsel zerschnitten und dann für die Entsorgung mit Luft abgesaugt werden.

Ein Beispiel für ein einseitig klebendes Klebeband mit Liner ist das hochabriebfeste PET-Gewebekabelwickelband Coroplast 837X / Coroplast 838X der Firma Coroplast Fritz Müller GmbH & Co. KG. (Datenblatt vom 06.09.2021)

In einer beispielhaften Ausführungsform der vorliegenden Erfindung erfolgt der Schritt des Abrollens von Klebeband von der Klebebandrolle mithilfe einer Greifeinheit, die dazu ausgebildet ist, das Klebeband zu greifen, durch Wegbewegen von der Haspel abzuwickeln und das Klebeband nach dem Schritt des Zerschneidens des Klebebands wieder loszulassen.

In einer weiteren beispielhaften Ausführungsform der vorliegenden Erfindung wird beim Umfahren des zu umklebenden Kabelbereichs mit der Rolle gleichzeitig die Rolle um die Rotationsachse der Rolle gedreht. Dadurch wird der an der Rolle anhaftende Klebebandzuschnitt an das Kabelende angedrückt und mit leichtem Anpressdruck abgerollt.

In einer weiteren beispielhaften Ausführungsform der vorliegenden Erfindung umfasst der Schritt des Umfahrens des zu umklebenden Kabelbereichs mit der Rolle ein teilweises Umfahren des zu umklebenden Kabelbereichs. Dann wird das Umfahren des zu umklebenden Kabelbereichs gestoppt und hierauf das Andrückwerkzeug von dem Kabelende wegbewegt. Zudem wird auch die Buchse von dem Kabelende wegbewegt. Daraufhin wird das Umfahren des zu umklebenden Kabelbereichs mit der Rolle fortgesetzt, bis der gesamte Klebebandzuschnitt auf dem Kabelende abgerollt ist. Durch diese Maßnahme kann sichergestellt werden, dass die Rolle während des Umfahrvorgangs nicht mit anderen Vorrichtungen kollidiert. Insbesondere gilt dies für den Fall, dass die Rolle mit Hilfe eines Roboterarms im Raum bewegt wird.

In einer weiteren beispielhaften Ausführungsform der vorliegenden Erfindung beträgt die Länge des Klebebandzuschnitts das 0,5 bis 3-fache des Außendurchmessers des Kabels im zu umklebenden Kabelbereich..

Vorzugsweise ist die Buchse hin- und herschiebbar gelagert. Die Buchse ist so verschiebbar, dass sie auf das Kabelende aufschiebbar ist. Wenn die Buchse auf das Kabelende aufgeschoben ist, wird zwischen der Kabelfixiereinrichtung und der verfahrbaren Buchse ein Führungsspalt ausgebildet. Mithilfe der verfahrbaren Buchse kann somit ein Führungsspalt zwischen der Kabelfixiereinrichtung und der Buchse ausgebildet werden, in dem der zu umklebende Kabelbereich angeordnet ist. Weiterhin kann die Buchse so ausgebildet sein, dass bei aufgeschobener Buchse ein Ausweichen des freien Kabelendes beim Umklebevorgang des zu umklebenden Kabelbereichs verhindert wird. Dadurch wird ein präzises Umkleben des zu umklebenden Kabelbereichs unterstützt. Die Buchse ist beispielsweise als Hohlzylinder ausgebildet, der auf das Kabel aufschiebbar bzw.-in den das Kabel einschiebbar ist.

In einer beispielhaften Ausführungsform weist die Buchse einen Anschlag (Innenanschlag) auf. Der Anschlag dient als Anstoßfläche für das Kabel, wenn die Buchse auf das Kabel aufgeschoben wird oder wenn das Kabel in die Buchse eingeschoben wird. Der Anschlag ist eine Anstoßfläche in Aufschieberichtung der Buchse bzw. Einschieberichtung des Kabels. Damit kann die relative Bewegung des Kabels zu der Buchse begrenzt werden. Ein Kabel kann z.B. so weit in die Buchse eingeschoben werden, bis das Kabel an den Anschlag der Buchse anstößt.Damit ist eine definierte Lage des Kabels mit genauer Position des zu umwickelnden Bereichs erzielbar. Und folglich ist die Positionierung der Rolle für den Umwickelungsvorgang reproduzierbar, ohne dass aufwändige Sensoren etc. notwendig sind.

Der Anschlag für das Kabel kann beispielsweise dadurch erreicht werden, dass die Buchse als Hohlzylinder ausgebildet ist, wobei sich die Innenwand des Hohlzylinders mindestens bereichsweise verjüngt. Die sich verjüngende Innenwand des Hohlzylinders bildet den Anschlag (die Anstoßfläche) für das Kabel

Beispielsweise entspricht der Außenumfang der Rolle ca. dem 0,8 -fachen bis 1,5 fachen, vorzugsweise ungefähr dem 1-fachen der Länge des Klebebandzuschnitts.

Die Umwickelung mit dem Klebebandzuschnitt kann 0,5 bis 10 mal um das Kabel erfolgen.

In einer beispielhaften Ausführungsform der vorliegenden Erfindung hat das Klebeband eine Breite von 5 mm bis 20 mm. Selbstverständlich sind aber erfindungsgemäß auch andere Breiten handhabbar. Gleiches gilt auch für die Länge des Überstands des auf der Rolle teilweise anhaftenden Klebebandzuschnitts, der vorzugsweise eine Länge von mindestens 5 mm bis maximal 20 mm beträgt, insbesondere mindestens 10 mm bis maximal 15 mm hat.

In einer beispielhaften Ausführungsform der vorliegenden Erfindung besitzt das Klebeband eine derartige Steifheit, dass der Überstand von der Rolle tangential absteht und nicht biegeschlaff herunterhängt. Dadurch ist die weitere Handhabung und das Anbringen auf dem Kabelende vereinfacht. Beispielsweise sind alle bekannten Gewebeklebebänder verwendbar, die nach dem Abschneiden ein freistehendes Ende von mindestens 5 mm, vorzugsweise mindestens 10 mm bilden kann, ohne dass dieses freistehende Ende sich nach unten abbiegt, also biegeschlaff wird. Beispielsweise sind Gewebeklebebänder 837X oder 838X mit der Breite 5-20 mm der Firma Coroplast oder auch Gaffatape 5mm bis 20mm verwendbar. Alternativ könnte z.B. ein Tape tesa 51026 verwendet werden.

Vorzugsweise ist die Abriebfestigkeit des Klebebandes größer gleich 5 mNm*cm².

In einer weiteren beispielhaften Ausführungsform der vorliegenden Erfindung entspricht der Außenumfang der Rolle 2L bis 1/3 L, wobei L die Länge des Klebebandzuschnitts ist.

Gemäß der vorliegenden Erfindung wird das genannte technische Problem zudem durch Vorrichtung gelöst, die eine Klebeband-Zuschneideeinheit zum Bereitstellen eines Klebebandzuschnitts aufweist. Diese Klebeband-Zuschneideeinheit umfasst eine passive Haspel, die mit einer Klebebandrolle bestückbar ist. Eine Greifeinheit ist dazu ausgebildet, das Klebeband zu greifen und das Klebeband von der Klebebandrolle abzurollen. Auf einer Ablageeinrichtung ist das Klebeband ablegbar. Das Klebeband ist durch die Greifeinheit derart von der Klebebandrolle abrollbar, dass das abgerollte Klebeband zumindest bereichsweise auf der Ablageeinrichtung mit der klebenden Klebebandseite des Klebebands nach oben zeigend positioniert ist. Eine Niederhalteeinrichtung ist dazu ausgebildet, das Klebeband bei Bedarf auf der Ablageeinrichtung festzuklemmen.

Das Klebeband kann auf der klebenden Seite eine anhaftende Lage, einen sog. "Liner", aufweisen.

Wird bei der erfindungsgemäßen Vorrichtung ein einseitig klebendes Klebeband mit Liner verwendet, so umfasst die Vorrichtung eine Einrichtung zum Entfernen des Liners von dem Klebeband. Der Liner wird von dem Klebeband entfernt, bevor das Klebebandstück zumindest bereichsweise auf der Ablageeinrichtung positioniert ist. Der Liner wird also von dem Klebeband in einem Bereich entfernt, bei dem sich das Klebeband zwischen der Klebebandrolle und der Ablageeinrichtung befindet.

Der Liner kann beispielsweise zunächst händisch von der Klebebandrolle entfernt und um eine Umlenkrolle herum auf einer separaten Rolle befestigt werden. Durch Antreiben der separaten Rolle kann der Entfernvorgang des Liners von dem Klebeband dann kontinuierlich fortgesetzt werden.

Alternativ kann der Liner beispielsweise zunächst händisch von der Klebebandrolle entfernt und um eine Umlenkrolle herum mit einer geeigneten Trennvorrichtung verbunden werden. Die Trennvorrichtung ist dazu ausgebildet, den Liner in kleine Abschnitte (Schnipsel) zu zerschneiden. Mithilfe einer Absaugeinrichtung lassen sich diese Schnipsel anschließend zur Entsorgung absaugen.

Zudem ist eine Schneideeinrichtung vorhanden, mit der das Klebeband zum Bereitstellen eines Klebebandzuschnitts zerschneidbar ist. Vorzugsweise ist diese Schneideinheit zwischen der Niederhalteeinrichtung und der Ablageeinrichtung angeordnet. Die Schneideinheit kann beispielsweise eine scharfe Schneide umfassen, die per Aktuator gegen eine Unterlage verfahrbar ist, auf der das Klebeband nach dem Abziehen von der Haspel ruht.

Eine Kabelfixiereinrichtung zum Fixieren eines zu umklebenden Kabelbereichs eines Kabels umfasst eine Fixiervorrichtung, die dazu ausgebildet ist, ein Kabel beispielsweise durch das Zusammenfahren von zwei Klemmbacken zu fixieren. Außerdem ist eine bewegliche, insbesondere verschiebbar oder verfahrbare Buchse vorhanden, die derart über ein Kabelende des Kabels aufschiebbar ist, dass zwischen der Fixiervorrichtung und der Buchse ein Führungsspalt ausgebildet wird, der im Wesentlichen dem zu umklebenden Kabelbereich entspricht.

Ein Andrückwerkzeug wie beispielsweise ein Stift oder ein Stößel ist dazu ausgebildet, den Klebebandzuschnitt im zu umklebenden Kabelbereich an das Kabel anzudrücken.

Ein Tapewerkzeug zum Umkleben des Kabelendbereichs mit dem Klebebandzuschnitt umfasst eine Rolle, auf deren Außenseite der Klebebandzuschnitt haftbar ist. Die Rolle ist zudem an einem Roboterarm befestigt, so dass die Rolle sowohl rotatorisch als auch translatorisch bewegbar ist.

Mittels einer Steuerung ist die Klebebandzuschneideeinrichtung, die Kabelfixier-Einrichtung und das Tapewerkzeug steuerbar.

In einer beispielhaften Ausführungsform der vorliegenden Erfindung ist eine Umlenkrolle zwischen der Greifeinheit und der passiven Haspel angeordnet. Dadurch ist es möglich, das Klebeband mit Hilfe der Greifeinheit über die Umlenkrolle von der Klebebandrolle zu ziehen und eine definierte Spannung zu erzielen.

In einer weiteren beispielhaften Ausführungsform der vorliegenden Erfindung weist die Ablageeinrichtung eine Nut auf, in der der Klebebandzuschnitt ablegbar ist. Dadurch wird das Klebeband geführt und zudem das Überführen des Klebebandzuschnitts auf die Rolle vereinfacht.

In einer weiteren beispielhaften Ausführungsform der vorliegenden Erfindung ist das Tapewerkzeug durch die Steuerung derart steuerbar, dass durch eine Drehbewegung der Rolle um die Rotationsachse der Rolle und eine gleichzeitige, überlagerte Umfahrbewegung des zu umklebenden Kabelbereichs durch die Rolle eine definierte Spannkraft auf den Klebebandzuschnitt beim Aufbringen auf das Kabel ausgeübt werden kann.

In einer weiteren beispielhaften Ausführungsform der vorliegenden Erfindung weist die Buchse einen Anschlag auf, der dazu dient, die Position eines neuen Kabelendes, das zu umwickeln ist, festzulegen. Damit kann ein Kabel z.B. in eine definierte Lage geschoben werden. Um das Einschieben des Kabelendes zu erleichtern, weist der Anschlag eine konische Form auf.

Ein weiteres zu lösendes Teilproblem besteht darin, einen bereits abgeschnittenen Klebebandzuschnitt an einen gewünschten Ort zu überführen.

Dieses technische Problem wird durch ein Verfahren zum automatischen Aufnehmen eines einseitig klebenden Klebebandzuschnitts gelöst, bei dem eine Rolle auf der Klebeseite des Klebebandzuschnitts angelegt wird und dann die Rolle auf dem Klebebandzuschnitt nur über einen Teilbereich des Klebebandzuschnitts abgerollt wird, so dass der Klebebandzuschnitt an der Rolle anhaftet und ein von der Rolle radial nach außen erstreckenden Überstand des Klebebandzuschnitts absteht. Die Rolle mit dem daran haftenden Klebebandzuschnitt wird nun von der Ablageeinrichtung zu dem gewünschten Aufbringort für den Klebebandzuschnitt bewegt.

Eine entsprechende Vorrichtung zum automatischen Aufnehmen eines einseitig klebenden Klebebandzuschnitts umfasst zum Beispiel eine um ihre Mittelachse drehbare Rolle, auf deren Außenseite der Klebebandzuschnitt anhaften kann. Die Rolle ist an einem Roboterarm befestigt und somit sowohl rotatorisch als auch translatorisch im Raum frei bewegbar.

Anzumerken ist, das vorzugsweise Haspeln mit Einfachrolle mit einer Klebebandlänge von 30 m bis 70 m, vorzugsweise ca. 50 m verwendet werden. Alternativ sind auch sogenannte kreuzgewickelte Rollen mit aufnehmbaren Klebebandlängen von mehr als 100 m, vorzugsweise 500 mm bis 1.500 m, weiter vorzugsweise ca. 1.000 m einsetzbar.

Gemäß einem weiteren Aspekt dieser Offenbarung wird das genannte technische Problem auch durch ein Verfahren zum automatischen Aufnehmen eines einseitig klebenden Klebebandzuschnitts gelöst. Das erfindungsgemäße Verfahren umfasst beispielsweise den Schritt des Positionierens einer Rolle auf der Klebeseite des auf der Ablageeinrichtung befindlichen Klebebandzuschnitts. Ferner kann das Verfahren den Schritt des Abrollens der Rolle auf dem Klebebandzuschnitt nur über einen Teilbereich des Klebebandzuschnitts umfassen, so dass der Klebebandzuschnitt an der Rolle anhaftet und ein von der Rolle radial nach außen erstreckenden Überstand des Klebebandzuschnitts absteht. Ferner kann das Verfahren den Schritt des Wegbewegens der Rolle und dem daran haftenden Klebebandzuschnitt von der Ablageeinrichtung enthalten.

Gemäß einem weiteren Aspekt dieser Offenbarung wird das genannte technische Problem mit einer Vorrichtung zum automatischen Aufnehmen eines einseitig klebenden Klebebandzuschnitts gelöst. Die Vorrichtung umfasst ein um ihre Mittelachse drehbare Rolle, auf deren Außenseite der Klebebandzuschnitt aufklebbar ist, und einen Roboterarm, mit dem die Rolle sowohl rotatorisch als auch translatorisch bewegbar ist.

### Kurze Beschreibung der Zeichnungen

Im Folgenden sind zur Erläuterung und zum besseren Verständnis der vorliegenden Erfindung mehrere beispielhafte Ausführungsformen näher beschrieben und erläutert. Es zeigen:
Fig. 1 eine beispielhafte Ausführungsform einer Vorrichtung zum automatischen Umkleben eines Kabels mit einem einseitig klebenden Klebeband gemäß der vorliegenden Offenbarung,
Fig. 2 die Klebeband-Zuschneideeinheit der in Fig. 1 gezeigten Vorrichtung,
Fig. 3 die Kabelfixier-Einrichtung der in Fig. 1 gezeigten Vorrichtung,
Fig. 4 eine perspektivische Ansicht eines Teils der in Fig. 3 gezeigten Kabelfixier-Einrichtung mit Andrückwerkzeug,
Fig. 5 einen Teil des Tapewerkzeugs der in Fig. 1 gezeigten Vorrichtung,
Fig. 6 die Klebeband-Zuschneideeinheit der in Fig. 1 gezeigten Vorrichtung, auf der sich ein Klebebandzuschnitt befindet, und einen Teil des Tapewerkzeugs der in Fig. 1 gezeigten Vorrichtung in einer Position, bei der sich die Rolle des Tapewerkzeugs auf dem Klebebandzuschnitt befindet,
Fig. 7 ein Teil eines Tapewerkzeugs, bei dem ein Klebebandzuschnitt teilweise an der Rolle klebt,
Fig. 8 vier Verfahrenszustände, die während des Umklebens eines Kabels mit einem Klebebandzuschnitt auftreten, wobei sich die relative Position von der Rolle des Tapewerkzeugs, des auf der Rolle geklebten Klebebandzuschnitts und der Kabelfixiereinrichtung in den Verfahrenszuständen unterscheiden,
Fig. 9 einen weiteren Verfahrenszustand, der während des Umklebens eines Kabels mit einem Klebebandzuschnitt auftritt.

### Detaillierte Beschreibung

Fig. 1 zeigt eine beispielhafte Ausführungsform einer Vorrichtung zum automatischen Umkleben eines Kabels mit einem einseitig klebenden Klebeband gemäß der vorliegenden Offenbarung. So sind hier eine Klebeband-Zuschneideeinheit 10, eine Kabelfixiereinrichtung 50 und ein Tapewerkzeug 100 vorhanden.

Auf der Klebeband-Zuschneideeinheit 10 ist ein Klebeband 2 vorgesehen, welches auf der Klebebandrolle 1 aufgewickelt ist. Die Kabelfixiereinrichtung 50 hält ein Kabel 51.

Die Klebeband-Zuschneideeinheit 10 und die Kabelfixiereinrichtung 50 sind derart zueinander positioniert, dass die Rotationsachse Ader Klebebandrolle 1 etwa senkrecht zu der Längsachse B des Kabels 51 liegt.

Zwischen der Klebeband-Zuschneideeinheit 10 und der Kabelfixiereinrichtung 50 befindet sich das Tapewerkzeug 100. Das Tapewerkzeug 100 umfasst einen Roboterarm 102, über den eine Rolle 101 bewegbar ist.

Die Fig. 2 zeigt die Klebeband-Zuschneideeinheit der in Fig. 1 gezeigten Vorrichtung. Die Klebeband-Zuschneideeinheit 10 umfasst eine Klebebandrolle 1, auf der ein Klebeband 2 aufgewickelt ist. Die Klebebandrolle 1 wird durch ein passives Haspel 15 gehalten. Das Klebeband 2 ist zum Teil von der Klebebandrolle 1 abgewickelt.

Ein Ende des abgewickelten Klebebands 2 wird durch eine Greifeinheit 3 gehalten. Zwischen der Klebebandrolle 1 und der Greifeinheit 3 verläuft das Klebeband 2 über eine Umlenkungsrolle 16 und eine Ablageeinrichtung 5. Die Ablageeinrichtung 5 umfasst eine Nut 6, in der das Klebeband 2 verläuft.

Zwischen der Ablageeinrichtung 5 und der Umlenkungsrolle 16 befindet sich eine Niederhaltereinrichtung 4. Die Niederhaltereinrichtung 4 umfasst einen Stößel 18, der vertikal auf und ab bewegt werden kann, sodass der Stößel 18 das Klebeband 2 zwischen sich und einer fest montierten Klemmfläche 17 der Niederhaltereinrichtung 4 einklemmen kann.

Die Greifeinheit 3 ist mittels einer Schlittenlagerung derart in Richtung der Niederhalteeinrichtung 4 bewegbar.

Das Klebeband 2 ist ein einseitig klebendes Klebeband 2. Das Klebeband 2 ist derart von der Klebebandrolle 1 abgerollt, dass die Klebeseite des Klebebands 2, das auf der Ablageeinrichtung 5 positioniert ist, nach oben zeigt.

Das Klebeband kann ein einseitig klebendes Klebeband 2 mit Liner sein. In diesem Fall umfasst die Klebeband-Zuschneideeinheit 10 ferner eine in der Fig. 2 nicht dargestellte Einrichtung zum Entfernen des Liners von dem Klebeband 2. Eine derartige Einrichtung zum Entfernen des Liners ist so ausgebildet, dass sie den Liner von dem Klebeband entfernt, bevor das Klebeband 2 auf der Ablageeinrichtung 5 positioniert ist. Wenn das Klebeband 2 auf der Klebebandrolle 1 aufgewickelt ist, ist der Liner noch nicht von dem Klebeband 2 entfernt.

Wie in der Fig. 2 schematisch dargestellt, ist eine Schneideinheit 30 zwischen der Niederhaltereinrichtung 4 und der Ablageeinrichtung 5 angeordnet. Hier umfasst die Schneideeinrichtung 30 eine Unterlage, auf der das Klebeband aufliegt und ein hier nicht näher gezeigtes Messer, das vertikal zur Unterlage hoch- und runter bewegbar ist.

Die Fig. 3 zeigt die Kabelfixier-Einrichtung der in Fig. 1 gezeigten Vorrichtung. Die Kabelfixier-Einrichtung 50 umfasst eine Fixiervorrichtung 53, die zwei Klemmbacken 57, 58 aufweist. Zwischen den zwei Klemmenbacken 57,58 ist ein Kabel 51 eingeklemmt. Ein Kabelende 59 des Kabels 51 ragt linksseitig aus der Kabelfixiereinrichtung 53 heraus.

Zwischen dem Kabelende 59 und der Kabelfixiereinrichtung 50 befindet sich eine verfahrbare Buchse 52. Das Kabel 51 erstreckt sich hier durch die verfahrbare Buchse 52. Die verfahrbare Buchse 52 ist derart gelagert, dass sie sowohl in X-Richtung als auch in Y-Richtung verfahrbar ist. Die X-Richtung entspricht im Wesentlichen der Richtung der Längsachse B des Kabels 51. Die Y-Richtung entspricht einer Richtung im Wesentlichen senkrecht zur X-Richtung.

Mit der verfahrbaren Buchse 52 ist ein Andrückwerkzeug 54 verbunden. Das Andrückwerkzeug 54 wird anhand der Fig. 4 näher beschrieben. Die Fig. 4 zeigt einen Teil der in Fig. 3 dargestellten Kabelfixiereinrichtung. Hier umfasst die Fixiervorrichtung 53 Klemmbacken 57, 58, zwischen denen das Kabel 51 eingeklemmt ist. Ferner zeigt Fig. 4 die verfahrbare Buchse 52, durch die sich das Kabel 51 erstreckt.

Zwischen der Fixiervorrichtung 53 und der verfahrbaren Buchse 52 befindet sich ein Führungsspalt 56. Das Kabel 51 ist derart durch die Fixiervorrichtung 53 und die verfahrbare Buchse 52 fixiert, dass sich der zu umklebende Kabelbereich 55 innerhalb des Führungsspalts 56 befindet.

Mit der verfahrbaren Buchse 52 ist ein Andrückwerkzeug 54 verbunden. Das Andrückwerkzeug 54 umfasst einen Stößel 60, der nach oben verschiebbar ist, sodass er in Richtung des Kabels 51 verschiebbar ist. Durch die vertikale Verschiebung nach oben, kann der Stößel 60 einen Klebebandzuschnitt 20 zwischen sich und dem Kabel 51 einklemmen.

Die Fig. 5 zeigt einen Teil des Tapewerkzeugs der in Fig. 1 gezeigten Vorrichtung. Mit dem Roboterarm 102 kann die Rolle 101 bewegt werden. Die Rolle 101 kann durch den Roboterarm 102 sowohl um die Rotationsachse R der Rolle 101 gedreht werden als auch in den drei Raumrichtungen x,y,z translatorisch bewegt werden.

Die Fig. 6 zeigt die Klebeband-Zuschneideeinheit der in Fig. 1 gezeigten Vorrichtung, auf der sich ein Klebebandzuschnitt befindet, und einen Teil des Tapewerkzeugs der in Fig. 1 gezeigten Vorrichtung in einer Position, bei der sich die Rolle des Tapewerkzeugs auf dem Klebebandzuschnitt befindet.

Das auf der Klebebandrolle 1 befindliche Klebeband 2 ist teilweise abgewickelt und verläuft über die Umlenkrolle 16 zu der Niederhalteeinrichtung 4. Die Niederhaltereinrichtung 4 befindet sich in geschlossenem Zustand, d. h. durch die Niederhaltereinrichtung 4 wird das Klebeband 2 zwischen dem Stößel 18 und der Klemmfläche 17 der Niederhalteeinrichtung 4 eingeklemmt.

Linksseitig der Niederhaltereinrichtung 4 ist das Klebeband 2 durchtrennt. Auf der Ablageeinrichtung 5 befindet sich ein Klebebandzuschnitt 20. Der Klebebandzuschnitt 20 verläuft in einer Nut 6 der Ablageeinrichtung 5. Die Greifeinheit 3 befindet sich in offenem Zustand, d. h. der Klebebandzuschnitt 20 wird nicht durch die Greifeinheit 3 gegriffen. Auf dem Klebebandzuschnitt 20 befindet sich die Rolle 101. Die Rolle 101 befindet sich in der Nut 6. Der Klebebandzuschnitt 20 ist entsprechend in der Nut 6 zwischen der Rolle 101 und der Ablageeinrichtung 5 angeordnet.

Die Fig. 7 zeigt ein Teil eines Tapewerkzeugs und eine Klebebandzuschnitt 20. Der Klebebandzuschnitt 20 ist teilweise an der Rolle 101 verklebt. Ein Bereich des Klebebandzuschnitts 20 erstreckt sich radial nach außen weg von der Rolle 101 und ist nicht mit der Rolle 101 verklebt.

Die Fig. 8 zeigt vier Verfahrenszustände, die während des Umklebens eines Kabelende mit einem Klebebandzuschnitt auftreten, wobei sich die relative Position von der Rolle des Tapewerkzeugs, des auf der Rolle geklebten Klebebandzuschnitts und der Kabelfixiereinrichtung in den Verfahrenszuständen voneinander unterscheiden.

Die Verfahrenszustände I -IV sind in dieser Reihenfolge aufeinanderfolgend.

Fig. 8 I zeigt einen Zustand, bei dem die Rolle 101 seitlich neben dem Führungsspalt 56 positioniert ist. Auf der Rolle 101 befindet sich der Klebebandzuschnitt 20. Der Klebebandzuschnitt 20 ist teilweise mit der Rolle 101 verklebt. Ferner umfasst der Klebebandzuschnitt 20 einen von der Rolle 101 radial nach außen erstreckenden Überstand, der nicht mit der Rolle 101 verklebt ist. In I zeigt der Überstand in Richtung des Führungsspalts 56. Die klebende Seite des Überstands zeigt nach oben.

Fig. 8 II zeigt einen Zustand, bei dem die Rolle 101 so nah an den Führungsspalt 56 bewegt ist, dass sich der nach außen erstreckende Überstand des Klebebandzuschnitts 20 unterhalb des Kabels 51 im Bereich des Führungsspalts 56 befindet. Das Andrückwerkzeug 54 befindet sich in geöffneter Stellung, d. h. der Stößel 60 des Andrückwerkzeugs 54 drückt nicht gegen das Kabel 51 im Bereich des Führungsspalt 56.

Fig. 8 III zeigt einen Zustand, bei dem sich das Andrückwerkzeug 54 in geschlossener Stellung befindet, d. h. der Stößel 60 des Andrückwerkzeugs 54 drückt gegen das Kabel 51 im Bereich des Führungsspalts 56. Dadurch, dass sich der nach außen erstreckende Überstand des Klebebandzuschnitts 20 unterhalb des Kabels 51 im Bereich des Führungsspalt 56 befindet, wird der Überstand zwischen dem Kabel 51 und dem Stößel 60 eingeklemmt. Dadurch wird der Klebebandzuschnitt 20 an dem Kabel 51 fixiert. Die Rolle 101 hat sich im Vergleich zum Zustand II etwas um das Kabel 51 herumgedreht. Bei Blickrichtung von dem Kabelende zu der Kabelfixiereinrichtung hat sich die Rolle 101 im Uhrzeigersinn um das Kabel 51 gedreht.

Schließlich zeigt Fig. 8 IV einen Zustand, bei dem sich die Rolle 101 im Vergleich zum Zustand III weiter in gleicher Richtung um das Kabel 51 herumgedreht hat. Der Stößel 60 des Andruckwerkzeugs 54 befindet sich in offener Stellung, d. h. der Klebebandzuschnitt 20 wird nicht durch den Stößel 60 und das Kabel 51 eingeklemmt. Die Rolle 101 kann sich nicht weiter um das Kabel 51 herumdrehen, weil die Abstützung der verfahrbaren Buchse 52 der Rolle 101 den Weg versperrt.

Fig. 9 zeigt einen weiteren Verfahrenszustand, der während des Umklebens eines Kabels mit einem Klebebandzuschnitt auftritt. In der Fig. 9 ist die verfahrbare Buchse 52 nicht mehr auf das Kabel 51 aufgeschoben, sondern sie befindet sich neben dem Kabel 51. Der Abstand zwischen der verfahrbaren Buchse 52 und dem Kabel 51 ist so groß, dass der Roboterarm 102 das Kabel 51 komplett umfahren kann ohne mit der verfahrbaren Buchse 52 zu kollidieren.

### Gewerbliche Anwendbarkeit

Es wird nun ein Tapevorgang eines Kabelbereichs 55 anhand der beigefügten Zeichnungen näher beschrieben und erläutert.

Wie in den Fig. 1 und 2 gezeigt, wird die Greifeinheit 3 linear zum freien Klebebandende 2a des Klebebandes 2 auf der Haspel 15 bewegt und betätigt, wodurch die Greifeinheit 3 das Klebebandende 2a ergreift. Zuvor können, falls erforderlich, die Niederhalteeinrichtung 4 und/oder die Ablageeinrichtung 5 nach unten bewegt werden, um eine Kollision mit der Greifeinheit 3 zu vermeiden.

Sodann wird die Greifeinheit 3 wieder von der Haspel 15 um eine vorbestimmte Wegstrecke wegbewegt. Dabei wird das Klebeband 2 auf der Ablageeinrichtung 5 positioniert und die Niederhaltereinrichtung 4 betätigt. Das Klebeband 2 liegt hierbei in der Nut 6. Durch das Betätigen der Niederhalteeinrichtung 4 fixiert der Stößel 18 das Klebeband 2 zwischen sich und einer fest montierten Klemmfläche 17 der Niederhaltereinrichtung 4.

Nun wird mittels der schematisch dargestellten Schneideeinrichtung 30 das Klebeband 2 zwischen der Ablageeinrichtung 5 und der Klemmfläche 17 durchtrennt. Damit liegt der in der korrekten Länge abgetrennte Klebebandzuschnitt 20 mit der Klebeseite nach oben in der Nut 6 und kann nun von der Rolle 101 aufgenommen werden. Dieser Aufnahmevorgang wird nun anhand der Fig. 6 und 7 erläutert.

Die Rolle 101 wird mittels des Roboterarms 102 oberhalb der Nut 6 paziert und leicht gegen die Klebeseite des Klebebandes gedrückt. Vorzugsweise ist die Ablageeinrichtung 5 federnd gelagert, so dass diese beim Anpressen der Rolle etwas nach unten ausweichen kann und die Lagerung der Rolle nicht beschädigt wird. Dann wird die Rolle um ihre Achse soweit gedreht, dass der Klebebandzuschnitt 20 teilweise an der Rolle 101 anhaftet. Daraufhin wird die Rolle 101 mit dem anhaftenden Klebebandzuschnitt 20 und dem freien Überstand 22 aus der Nut wegbewegt, siehe Fig. 7.

Ein Kabelende wird in der Fixiervorrichtung 53 eingeführt und soweit durch die Buchse 52 geschoben, bis ein Absatz am Kabel gegen den Anschlag der Buchse 52 anschlägt. Daraufhin werden die Klemmbacken 57, 58, aktiviert und das Kabel 51 dazwischen geklemmt ist. Der zu umklebende bzw. zu tapende Kabelbereich 55 befindet sich nun innerhalb des Führungsspalts 56.

Der Überstand 22 wird mittels der Rolle 101 in den Führungsspalt geführt und dort mit Hilfe des Stößels 60 des Andrückwerkzeugs 54 an das Kabel 2 gedrückt, siehe Fig. 8 II.

Nun wird die Rolle101 um das Kabel 2 herumgeführt und dabei der Klebebandzuschnitt 20 an dem Kabel 2 angedrückt und von der Rolle abgerollt.

Um eine Kollision des Roboterarms 102 mit dem Halter der Buchse 52 zu vermeiden, wird dieser mit der Buchse linear von der Kabelfixiereinrichtung 53 wegbewegt. Daraufhin wird das Umfahren des Kabels 2 mit der Rolle 101 unter Abwicklung des Kabelbandzuschnitts 20 fortgesetzt.

Falls der nun auf dem Kabel 2 aufgebrachte Klebebandzuschnitt 20 noch fester auf das Kabel angedrückt werden soll, kann durch nochmaliges ein- oder mehrfachem Umfahren der Rolle 101 um das Kabel und gleichzeitiger Drehung und leichtem Druck gegen das Kabel der Kabelbandzuschnitt 20 weiter an dem Kabel angedrückt werden.

### Bezugszeichenliste

- 1: Klebebandrolle
- 2: Klebeband
- 2a: Klebebandende
- 3: Greifeinheit
- 4: Niederhalteeinrichtung
- 5: Ablageeinrichtung
- 6: Nut der Ablageeinrichtung
- 10: Klebeband-Zuschneideeinheit
- 15: passive Haspel
- 16: Umlenkrolle
- 17: Klemmfläche der Niederhalteeinrichtung
- 18: Stößer der Niederhalteeinrichtung
- 20: Klebebandzuschnitt
- 22: Überstand
- 30: Schneideeinrichtung
- 50: Kabelfixiereinrichtung
- 51: Kabel
- 52: Verfahrbare Buchse
- 53: Fixiervorrichtung
- 54: Andrückwerkzeug
- 55: zu umklebender Kabelbereich
- 56: Führungsspalt
- 57, 58: Klemmbacke
- 59: Kabelende
- 60: Stößel
- 100: Tapewerkzeug
- 101: Rolle
- 102: Roboterarm
- A: Rotationsachse der Klebebandrolle
- B: Längsachse des Kabels
- R: Rotationsachse der Rolle

## Patentansprüche

1. Verfahren zum automatischen Aufbringen eines einseitig klebenden Klebebandes (2) auf einem Kabel (51), insbesondere einem Kabelende (59), mit den folgenden Verfahrensschritten:
a) Bereitstellen des auf einer passiven Haspel (15) aufgerollten Klebebandes (2), das ein frei liegendes Klebebandende aufweist,
b) Ergreifen und Ziehen des freien Klebebandendes (2a), so dass ein Klebebandstück zumindest bereichsweise auf einer Ablageeinrichtung (5) positioniert wird und die Klebeseite des Klebebandes (2) nach oben zeigt,
c) Festklemmen des Klebebandes (2) zwischen der Ablageeinrichtung (5) und der passiven Haspel (15),
d) Zerschneiden des Klebebands (2) zwischen dem Bereich, in dem das Klebeband (2) geklemmt wird, und der Ablageeinrichtung (5), so dass ein auf der Ablageeinrichtung (5) positionierter Klebebandzuschnitt (20) bereitgestellt wird, dessen Klebeseite nach oben zeigt,
e) Positionieren einer Rolle (101) auf der Klebeseite des auf der Ablageeinrichtung (5) befindlichen Klebebandzuschnitts (20),
f) Abrollen der Rolle (101) auf dem Klebebandzuschnitt (20), nur über einen Teilbereich des Klebebandzuschnitts (20), so dass der Klebebandzuschnitt (20) an der Rolle (101) anhaftet und ein von der Rolle radial nach außen erstreckenden Überstand (22) des Klebebandzuschnitts (20) absteht,
g) Wegbewegen der Rolle (101) und dem daran haftenden Klebebandzuschnitt (20) von der Ablageeinrichtung (5),
h) Fixieren des Kabels (51) mit einer Kabelfixiereinrichtung (50) von dem Kabelende (59) aus gesehen in einem Abstand hinter dem zu umklebenden Kabelbereich (55),
i) Positionieren der Rolle (101) mit dem auf der Rolle anhaftenden Klebebandzuschnitt (20) neben dem zu umklebenden Kabelbereich (55),
j) Seitliches Heranführen der Rolle (101) an den zu umklebenden Kabelbereich (55) derart, dass der Überstand (22) nahe dem zu umklebenden Kabelbereich (55) positioniert und die Klebeseite des Überstands (22) dem zu umklebenden Kabelbereich (55) zugewandt ist,
k) Andrücken des Überstands (22) an den zu umklebenden Kabelbereich (55) durch ein Andrückwerkzeug (54), und
l) Herumbewegen der Rolle (101) um den zu umklebenden Kabelbereich (55) derart, dass das Klebeband (2) von der Rolle (101) abgerollt und auf dem Kabel (51) aufgeklebt und angedrückt wird.

2. Verfahren nach Anspruch 1, ferner mit dem Verfahrensschritt:
Aufschieben einer Buchse (52) über das Kabelende (59) derart, dass zwischen der Kabelfixiereinrichtung (50) und der verfahrbaren Buchse (52) ein Führungsspalt (56) ausgebildet wird, in dem der zu umklebende Kabelbereich (55) liegt, und vorzugsweise derart, dass die Buchse (52) an ein Stirnende des zu umklebenden Kabelbereichs (55) anstößt.

3. Verfahren nach Anspruch 1 oder 2, bei dem der Schritt des Abrollens des Klebebandes (2) von der Klebebandrolle (1) mithilfe einer Greifeinheit (3) erfolgt, die dazu ausgebildet ist, das Klebebandende (2a) zu greifen, von der Rolle (1) abzuwickeln und das Klebeband (2) nach dem Schritt des Zerschneidens des Klebebands (2) wieder loszulassen.

4. Verfahren nach einem der voranstehenden Ansprüche, bei dem der Schritt des Umfahrens des zu umklebenden Kabelbereichs (55) mit der Rolle (101) eine gleichzeitige Drehbewegung der Rolle (101) um die Rotationsachse der Rolle umfasst.

5. Verfahren nach einem der voranstehenden Ansprüche, bei bei dem der Schritt des Umfahrens des zu umklebenden Kabelbereichs (55) mit der Rolle (101) umfasst:
i) teilweise Umfahren des zu umklebenden Kabelbereichs (55),
ii) Unterbrechen des Umfahrens des zu umklebenden Kabelbereichs (55),
iii) Wegbewegen des Andrückwerkzeugs (54) und Wegbewegen der Buchse (52), und
iv) Fortsetzen des Umfahrens des zu umklebenden Kabelbereichs (55).

6. Verfahren nach einem der voranstehenden Ansprüche, bei dem die Länge des Klebebandzuschnitts (20) das 0,5 bis 3-fache des Außendurchmessers des Kabels (51) im zu umklebenden Kabelbereich (55) entspricht.

7. Verfahren nach einem der voranstehenden Ansprüche, bei dem die Buchse (52) einen Anschlag umfasst und so auf das Kabel (51) aufgeschoben wird, dass das Kabel (51) gegen den Anschlag stößt.

8. Verfahren nach einem der voranstehenden Ansprüche, bei dem das Klebeband (2) eine Breite von 5 mm bis 20 mm aufweist.

9. Verfahren nach einem der voranstehenden Ansprüche, bei dem der Überstand (22) des auf der Rolle (101) teilweise haftenden Klebebandzuschnitts (20) eine Länge von mindestens 5 mm bis maximal 20 mm, insbesondere mindestens 10 mm bis maximal 15 mm hat.

10. Verfahren nach einem der voranstehenden Ansprüche, bei dem das Klebeband (2) eine Steifheit aufweist, die es erlaubt, dass der Überstand (22) von der Rolle (101) tangential absteht.

11. Vorrichtung zum automatischen Umkleben eines Kabels (51) mit einem einseitig klebenden Klebeband (2), mit:
a) einer Klebeband-Zuschneideeinheit (10) zum Bereitstellen eines Klebebandzuschnitts (20), aufweisend:
- eine passive Haspel (15), die mit einer Klebebandrolle (1) bestückbar ist,
- eine Greifeinheit (3), die dazu ausgebildet ist, das Klebeband (2) zu greifen und das Klebeband (2) von der Klebebandrolle (1) abzurollen,
- eine Ablageeinrichtung (5), auf der das Klebeband (2) ablegbar ist, wobei das Klebeband (2) durch die Greifeinheit (3) derart von der Klebebandrolle (1) abrollbar ist, dass das abgerollte Klebeband (2) zumindest bereichsweise auf der Ablageeinrichtung (5) mit der klebenden Klebebandseite des Klebebands (2) nach oben zeigend positioniert ist,
- eine Niederhalteeinrichtung (4), die dazu ausgebildet ist, das Klebeband (2) bei Bedarf festzuhalten, und
- eine Schneideeinrichtung (30), mit der das Klebeband zum Bereitstellen eines Klebebandzuschnitts (20) zerschneidbar ist,
b) einer Kabelfixiereinrichtung (50) zum Fixieren eines zu umklebenden Kabelbereichs (55) eines Kabels (51), aufweisend:
- eine Fixiervorrichtung (53), die dazu ausgebildet ist, ein Kabel (51) beispielsweise durch das Zusammenfahren von zwei Klemmbacken (57, 58) zu fixieren,
- ein Andrückwerkzeug (54) wie beispielsweise ein Stift oder ein Stößel (60), der dazu ausgebildet ist, den Klebebandzuschnitt (20) im zu umklebenden Kabelbereich (55) an das Kabel (51) anzudrücken.
c) einem Tapewerkzeug (100) zum Umkleben des Kabelbereichs mit dem Klebebandzuschnitt (20), aufweisend:
- eine Rolle (101), auf deren Außenseite der Klebebandzuschnitt (20) aufklebbar ist, und
- ein Roboterarm (102), mit dem die Rolle (101) sowohl rotatorisch als auch translatorisch bewegbar ist.
d) einer Steuerung, mit der die die Klebebandzuschneideeinrichtung (10), die Kabelfixiereinrichtung (50) und das Tapewerkzeug (60) steuerbar sind.

12. Vorrichtung nach Anspruch 11, bei der die Kabelfixiereinrichtung (50) ferner umfasst:
- eine verfahrbare Buchse (52), die derart über ein Kabelende (59) des Kabels (51) aufschiebbar ist, dass zwischen der Fixiervorrichtung (53) und der verfahrbaren Buchse (52) ein Führungsspalt (56) ausgebildet wird, in dem der zu umklebende Kabelbereich (55) liegt, wobei die Buchse (52) vorzugsweise in einem Buchseninnenhohlraum einen Anschlag zum Anstoßen des Stirnendes des zu umklebenden Kabelbereichs (55) aufweist und der Anschlag beispielsweise durch ein sich konzentrisch verengendes Loch gebildet ist.

13. Vorrichtung nach Anspruch 11 oder 12, bei der eine Umlenkrolle (16) zwischen der Greifeinheit (3) und dem passiven Haspel (15) angeordnet ist, wobei das Klebeband (2) mit der Greifeinheit (3) über die Umlenkrolle (16) von der Klebebandrolle (1) ziehbar ist.

14. Vorrichtung nach einem der Ansprüche 11-13, bei der die Ablageeinrichtung (5) eine Nut (6) aufweist, in der der Klebebandzuschnitt (20) ablegbar ist.

15. Vorrichtung nach einem der Ansprüche 11-14, bei der das Tapewerkzeug (100) durch die Steuerung derart steuerbar ist, dass durch eine Drehbewegung der Rolle (101) um die Rotationsachse der Rolle und eine gleichzeitige, überlagerte Umfahrbewegung des zu umklebenden Kabelbereichs (55) durch die Rolle (101), eine definierte Spannkraft auf den Klebebandzuschnitt (20) beim Aufbringen auf das Kabel (51) erzielbar ist.

## Claims

1. A method for automatically applying a single-sided adhesive tape (2) on a cable (51), in particular on a cable end (59), comprising the following method steps:
a) providing the adhesive tape (2) coiled up on a passive reel (15) and exhibiting a free adhesive tape end,
b) gripping and pulling the free adhesive tape end (2a) such that a section of the adhesive tape is positioned at least partially on a depositing device (5) and the adhesive side of the adhesive tape (2) is facing upwards,
c) clamping the adhesive tape (2) between the depositing device (5) and the passive reel (15),
d) cutting the adhesive tape (2) between the area in which the adhesive tape (2) is clamped and the depositing device (5) such that an adhesive tape cut (20) is provided which is positioned on the depositing device (5) and whose adhesive side is facing upwards,
e) positioning a roll (101) on the adhesive side of the adhesive tape cut (20) positioned on the depositing device (5),
f) rolling off the roll (101) on the adhesive tape cut (20) only over a part of the adhesive tape cut (20) such that the adhesive tape cut (20) adheres to the roll (101) and a protrusion (22) of the adhesive tape cut (20) projects by extending radially outwards from the roll,
g) moving the roll (101) and the adhesive tape cut (20) adhering thereto away from the depositing device (5),
h) fixing the cable (51) with a cable fixing device (50) at a distance behind the cable area to be taped (55) when seen from the cable end (59),
i) positioning the roll (101) with the adhesive tape cut (20) adhering to the roll besides the cable area to be taped (55),
j) guiding the roll (101) laterally to the cable area to be taped (55) such that the protrusion (22) is positioned near to the cable area to be taped (55) and the adhesive side of the protrusion (22) is facing the cable area to be taped (55),
k) pressing the protrusion (22) against the cable area to be taped (55) by means of a pressing tool (54), and
l) moving the roll (101) around the cable area to be taped (55) such that the adhesive tape (2) is unrolled from the roll (101) and is taped and pressed onto the cable (51).

2. The method according to claim 1, further comprising:
moving a bushing (52) onto the cable end (59) such that a guiding gap (56) is formed between the cable fixing device (50) and the movable bushing (52), the cable area to be taped (55) being positioned in the guiding gap (56), and preferably such that the bushing (52) abuts against an end face of the cable area to be taped (55).

3. The method according to claim 1 or 2, in which the step of unrolling of the adhesive tape (2) from the adhesive tape roll (1) is carried out by means of a gripping unit (3), the gripping unit (3) being configured to grip the adhesive tape end (2a), unroll it from the roll (1) and release the adhesive tape (2) after the step of cutting the adhesive tape (2).

4. The method according to any one of the preceding claims, in which the step of moving around the cable area to be taped (55) with the roll (101) comprises a simultaneous rotational movement of the roll (101) around the rotation axis of the roller.

5. The method according to any one of the preceding claims, in which the step of moving around the cable area to be taped (55) with the roll (101) comprises:
i) partially moving around the cable area to be taped (55),
ii) interrupting of the moving around the cable area to be taped (55),
iii) moving away the pressing tool (54) and moving away the bushing (52), and
iv) continuing of the moving around the cable area to be taped (55).

6. The method according to any one of the preceding claims, in which the length of the adhesive tape cut (20) is 0.5 to 3 times the outer diameter of the cable (51) in the cable area to be taped (55).

7. The method according to any one of the preceding claims, in which the bushing (52) comprises a stop and is movable onto the cable (51) such that the cable (51) abuts against the stop.

8. The method according to any one of the preceding claims, in which the adhesive tape (2) has a width of 5 mm to 20 mm.

9. The method according to any one of the preceding claims, in which the protrusion (22) of the adhesive tape cut (20) partially adhering to the roll (101) has a length of at least 5 mm to a maximum of 20 mm, in particular at least 10 mm to a maximum of 15 mm.

10. The method according to any one of the preceding claims, in which the adhesive tape (2) has a stiffness which allows the protrusion (22) to tangentially project from the roll (101).

11. A device for automatically taping of a cable (51) with a single-sided adhesive tape (2), comprising:
a) an adhesive tape cutting device (10) for providing an adhesive tape cut (20), comprising:
- a passive reel (15) which is loadable with an adhesive tape roll (1),
- a gripping unit (3) which is configured to grip the adhesive tape (2) and to unroll the adhesive tape (2) from the adhesive tape roll (1),
- a depositing device (5) on which the adhesive tape (2) is placeable, wherein the adhesive tape (2) is unrollable from the adhesive tape roll (1) by the gripping unit (3) such that the unrolled adhesive tape (2) is positioned at least partially on the depositing device (5) with the adhesive tape side of the adhesive tape (2) facing upwards,
- a holding-down device (4) configured to hold down the adhesive tape (2) when required, and
- a cutting device (30), with which the adhesive tape is cuttable to provide an adhesive tape cut (20),
b) a cable fixing device (50) for fixing a cable area to be taped (55) of a cable (51), comprising:
- a fixing device (53) which is configured to fix a cable (51), for example by moving two clamping jaws (57, 58) together,
- a pressing tool (54) such as a pin or a plunger (60), which is configured to press the adhesive tape cut (20) to the cable (51) in the cable area to be taped (55),
c) a taping tool (100) for taping the adhesive tape cut (20) around the cable area, comprising:
- a roll (101), on the outside of which the adhesive tape cut (20) is adherable, and
- a robot arm (102), with which the roll (101) is movable both rotationally and translationally,
d) a control unit with which the tape cutting device (10), the cable fixing device (50) and the taping tool (60) are controllable.

12. The device according to claim 11, in which the cable fixing device (50) further comprises:
- a movable bushing (52) which is movable onto a cable end (59) of the cable (51) such that between the fixing device (53) and the movable bushing (52) a guiding gap (56) is formed, wherein the cable area to be taped (55) is positioned in the guiding gap (56) and the bushing (52) preferably comprises in a bushing cavity a stop for abutting against the end face of the cable area to be taped (55) and the stop is, for example, formed by a concentrically narrowing hole.

13. The device according to claim 11 or 12, in which a pulley (16) is arranged between the gripping unit (3) and the passive reel (15) wherein the adhesive tape (2) is pullable from the adhesive tape roll (1) with the gripping unit (3) via the pulley (16).

14. The device according to one of claims 11-13, in which the depositing device (5) comprises a groove (6) in which the adhesive tape cut (20) is placeable.

15. The device according to any one of claims 11-14, in which the taping tool (100) is controllable by the control system such that a defined tensioning force on the adhesive tape cut (20) is achievable when it is applied to the cable (51) by means of a rotary movement of the roll (101) about its rotation axis and a simultaneous, superimposed movement of the roll (101) around the cable area to be taped (55).

## Revendications

1. Procédé pour l'application automatique d'une bande adhésive (2) à une face sur un câble (51), en particulier une extrémité de câble (59), comprenant les étapes suivantes :
a) préparation de la bande adhésive (2) enroulée sur une bobine passive (15), qui présente une extrémité de bande adhésive libre,
b) saisie et traction de l'extrémité libre (2a) de la bande adhésive, de sorte qu'un morceau de bande adhésive est positionné au moins partiellement sur un dispositif de dépôt (5) et le côté adhésif de la bande adhésive (2) est orienté vers le haut,
c) serrage de la bande adhésive (2) entre le dispositif de dépôt (5) et la bobine passive (15),
d) découpe de la bande adhésive (2) entre la zone où la bande adhésive (2) est serrée et le dispositif de dépôt (5), de sorte qu'une découpe de bande adhésive (20) positionnée sur le dispositif de dépôt (5) est fournie, dont le côté adhésif est orienté vers le haut,
e) positionnement d'un rouleau (101) sur le côté adhésif de la découpe de bande adhésive (20) située sur le dispositif de dépôt (5),
f) déroulement du rouleau (101) sur la découpe de bande adhésive (20), uniquement sur une partie de la découpe de bande adhésive (20), de sorte que la découpe de bande adhésive (20) adhère au rouleau (101) et qu'un débordement (22) de la découpe de bande adhésive (20) s'étend radialement vers l'extérieur à partir du rouleau,
g) éloignement du rouleau (101) et de la découpe de bande adhésive (20) qui y adhère du dispositif de dépôt (5),
h) fixation du câble (51) avec un dispositif de fixation de câble (50) à une distance derrière la zone de câble à recouvrir (55), vue depuis l'extrémité du câble (59),
i) positionnement du rouleau (101) avec la découpe de bande adhésive (20) qui y adhère à côté de la zone de câble à recouvrir (55),
j) approche latérale du rouleau (101) à la zone de câble à recouvrir (55) de telle manière que le débordement (22) est positionné près de la zone de câble à recouvrir (55) et que le côté adhésif du débordement (22) est tourné vers la zone de câble à recouvrir (55),
k) pression du débordement (22) sur la zone de câble à recouvrir (55) par un outil de pression (54), et
l) mouvement du rouleau (101) autour de la zone de câble à recouvrir (55) de telle manière que la bande adhésive (2) est déroulée du rouleau (101) et collée et pressée sur le câble (51).

2. Procédé selon la revendication 1, comprenant en outre l'étape de :
glissement d'un manchon (52) sur l'extrémité du câble (59) de telle manière qu'un espace de guidage (56) est formé entre le dispositif de fixation de câble (50) et le manchon mobile (52), dans lequel se trouve la zone de câble à recouvrir (55), et de préférence de telle manière que le manchon (52) bute contre une extrémité frontale de la zone de câble à recouvrir (55).

3. Procédé selon la revendication 1 ou 2, dans lequel l'étape de déroulement de la bande adhésive (2) de la bobine de bande adhésive (1) est effectuée à l'aide d'une unité de préhension (3) conçue pour saisir l'extrémité (2a) de la bande adhésive, la dérouler de la bobine (1) et relâcher la bande adhésive (2) après l'étape de découpe de la bande adhésive (2).

4. Procédé selon l'une quelconque des revendications précédentes, dans lequel l'étape de contournement de la zone de câble à recouvrir (55) avec le rouleau (101) comprend un mouvement de rotation simultané du rouleau (101) autour de l'axe de rotation du rouleau.

5. Procédé selon l'une quelconque des revendications précédentes, dans lequel l'étape de contournement de la zone de câble à recouvrir (55) avec le rouleau (101) comprend :
i) contournement partiel de la zone de câble à recouvrir (55),
ii) interruption du contournement de la zone de câble à recouvrir (55),
iii) éloignement de l'outil de pression (54) et éloignement du manchon (52), et
iv) poursuite du contournement de la zone de câble à recouvrir (55).

6. Procédé selon l'une quelconque des revendications précédentes, dans lequel la longueur de la découpe de bande adhésive (20) correspond à 0,5 à 3 fois le diamètre extérieur du câble (51) dans la zone de câble à recouvrir (55).

7. Procédé selon l'une quelconque des revendications précédentes, dans lequel le manchon (52) comprend une butée et est glissé sur le câble (51) de telle manière que le câble (51) bute contre la butée.

8. Procédé selon l'une quelconque des revendications précédentes, dans lequel la bande adhésive (2) a une largeur de 5 mm à 20 mm.

9. Procédé selon l'une quelconque des revendications précédentes, dans lequel le débordement (22) de la découpe de bande adhésive (20) partiellement adhérente au rouleau (101) a une longueur d'au moins 5 mm à 20 mm maximum, en particulier d'au moins 10 mm à 15 mm maximum.

10. Procédé selon l'une quelconque des revendications précédentes, dans lequel la bande adhésive (2) a une rigidité qui permet au débordement (22) de s'étendre tangentiellement à partir du rouleau (101).

11. Dispositif pour l'encollage automatique d'un câble (51) avec une bande adhésive (2) à une face, comprenant :
a) une unité de découpe de bande adhésive (10) pour fournir une découpe de bande adhésive (20), comprenant :
- une bobine passive (15), qui peut être équipée d'une bobine de bande adhésive (1),
- une unité de préhension (3), conçue pour saisir la bande adhésive (2) et dérouler la bande adhésive (2) de la bobine de bande adhésive (1),
- un dispositif de dépôt (5), sur lequel la bande adhésive (2) peut être déposée, la bande adhésive (2) pouvant être déroulée de la bobine de bande adhésive (1) par l'unité de préhension (3) de telle manière que la bande adhésive (2) déroulée est positionnée au moins partiellement sur le dispositif de dépôt (5) avec le côté adhésif de la bande adhésive (2) orienté vers le haut,
- un dispositif de retenue (4), conçu pour retenir la bande adhésive (2) si nécessaire, et
- un dispositif de découpe (30), avec lequel la bande adhésive peut être découpée pour fournir une découpe de bande adhésive (20),
b) un dispositif de fixation de câble (50) pour fixer une zone de câble à recouvrir (55) d'un câble (51), comprenant :
- un dispositif de fixation (53), conçu pour fixer un câble (51) par exemple en rapprochant deux mâchoires de serrage (57, 58),
- un outil de pression (54) tel qu'un poinçon ou un piston (60), conçu pour presser la découpe de bande adhésive (20) dans la zone de câble à recouvrir (55) contre le câble (51),
c) un outil de ruban adhésif (100) pour recouvrir la zone de câble avec la découpe de bande adhésive (20), comprenant :
- un rouleau (101), sur la surface extérieure duquel la découpe de bande adhésive (20) peut être collée, et
- un bras de robot (102), avec lequel le rouleau (101) peut être déplacé à la fois en rotation et en translation,
d) un contrôleur, avec lequel l'unité de découpe de bande adhésive (10), le dispositif de fixation de câble (50) et l'outil de ruban adhésif (60) peuvent être contrôlés.

12. Dispositif selon la revendication 11, dans lequel le dispositif de fixation de câble (50) comprend en outre :
- un manchon mobile (52), qui peut être glissé sur une extrémité de câble (59) du câble (51) de telle manière qu'un espace de guidage (56) est formé entre le dispositif de fixation (53) et le manchon mobile (52), dans lequel se trouve la zone de câble à recouvrir (55), le manchon (52) comportant de préférence dans un espace intérieur de manchon une butée contre laquelle l'extrémité frontale de la zone de câble à recouvrir (55) peut buter, la butée étant par exemple formée par un trou se rétrécissant de manière concentrique.

13. Dispositif selon la revendication 11 ou 12, dans lequel une poulie de renvoi (16) est disposée entre l'unité de préhension (3) et la bobine passive (15), la bande adhésive (2) pouvant être tirée de la bobine de bande adhésive (1) par l'unité de préhension (3) via la poulie de renvoi (16).

14. Dispositif selon l'une quelconque des revendications 11 à 13, dans lequel le dispositif de dépôt (5) comporte une rainure (6) dans laquelle la découpe de bande adhésive (20) peut être déposée.

15. Dispositif selon l'une quelconque des revendications 11 à 14, dans lequel l'outil de ruban adhésif (100) peut être contrôlé par le contrôleur de telle manière qu'une force de tension définie sur la découpe de bande adhésive (20) peut être obtenue lors de l'application sur le câble (51) par un mouvement de rotation du rouleau (101) autour de l'axe de rotation du rouleau et un mouvement de contournement simultané et superposé de la zone de câble à recouvrir (55) par le rouleau (101).
